# EUROPÄISCHE PATENTSCHRIFT

(11) **EP 2 431 112 B1**
(45) Veröffentlichungstag und Bekanntmachung des Hinweises auf die Patenterteilung: **11.05.2016**
(21) Anmeldenummer: 11174686.3
(22) Anmeldetag: 20.07.2011
(51) Int. Cl.: B22D 17/20

(54) **Druckgusskolben**
Diecast piston
Piston de fonderie sous pression

(30) Priorität: 21.09.2010 DE 202010008596 U
(43) Veröffentlichungstag der Anmeldung: 21.03.2012
(73) Patentinhaber: Schmelzmetall AG, 6482 Gurtnellen (CH)
(72) Erfinder: Bochmann, Werner, 97854 Steinfeld-Hausen (DE)
(74) Vertreter: Hoppe, Lars

(56) Entgegenhaltungen:
- DE-U1- 29 905 902
- JP-A- 1 087 052
- JP-A- 56 136 269
- US-A- 3 670 805

## Beschreibung

Die vorliegende Erfindung betrifft eine Vorrichtung zur Befestigung eines Kolbenkopfes auf einem Kolbenkopfträger einer Druckgießmaschine, umfassend Kolbenkopf, koaxiales Befestigungsteil und Kolbenkopfträger.

Kolben für den Druckguss bestehen in der Regel aus einem Kolbenkopf und einem Kolbenkopfträger, wobei letzterer an einer bis zu 3 m langen angetriebenen Kolbenstange befestigt ist. Kolbenstange und Kolbenkopf gleiten wandungsgeführt in einer Füllkammer.

Die im Druckguss eingesetzten Kolben pressen die für jeden Schuss in die Füllkammer eintretende Menge an schmelzflüssigem Metall über das Anschnittsystem in die Kavität der Druckgußform, wo das Druckgußteil entsteht. Die Kolbenköpfe kommen dabei mit ihrer Stirnseite mit den schmelzflüssigen Metallen bzw. Legierungen in Kontakt. Da der Wärmehaushalt eines Kolbenkopfes relevant für die Gussqualität und damit die Wirtschaftlichkeit des Verfahrens ist, ist ein besonderer Augenmerk auf das Material des Kolbenkopfes und dessen Wärmeleitfähigkeit zu legen. Üblicherweise sind die inneren Oberflächen der Kolbenköpfe durch Kühlmittel gekühlt, welches in öder an dem Kolbenträger zum Kolbenkopf hin und von ihm weg geführt ist. Aufgrund des zeitweisen Kontaktes mit dem schmelzflüssigen Metall oder der schmelzflüssigen Legierung und den damit verbundenen Temperaturwechseln und Temperaturhöhen ist die Aufrechterhaltung der mechanischen Stabilität der Kolbenköpfe ebenfalls wesentlich.

Diese unterliegen darüber hinaus auch einem mechanischen Abrieb an der Wand der Füllkammer. Kolbenköpfe bestehen in der Regel aus Stahl oder aus Cu oder einer harten Cu-Legierung und sind dabei ein- oder mehrteilig ausgebildet, wobei die einzelnen Teile eines Kolbenkopfes aus unterschiedlichen Materialien gefertigt sein können. In vielen bekannten Ausführungen sind ein oder mehrere Verschleißringe am Kolbenkopf vorgesehen, die nach Verschleiß relativ einfach austauschbar sind, um eine teure vollständige Neubeschaffung des Kolbenkopfes zu verhindern. Aufgrund der mechanischen und thermischen Belastung der Kolbenköpfe und dem Erfordernis des (Teil-)Austausches ist deren Befestigung am Kolbenkopfträger von besonderer Bedeutung für die Handhabbarkeit des Druckgußkolbens im betrieblichen Alltag.

Aus der EP 0 423 413 A2 ist ein einteiliger Kolbenkopf bekannt, auf dessen stirnseitiger Mantelfläche ein Verschleißring sitzt und der mittels eines Innengewindes am stirnseitig entfernteren Bereich auf einen Kolbenträger mit Außengewinde thermisch aufgeschraubt bzw. aufgeschrumpft wird. Zusätzlich sind zwei Ringdichtungen vorgesehen, die den Gewindeabschnitt gegen das stirnseitig entfernte Ende des Kolbenkopfes dichten.

Eine weitere Gewindeverbindung eines Kolbenkopfes mit einem Kolbenträger ist aus der DE 20 2008 002 667 bekannt. Bei diesem ist das Innengewinde des Kopfes trapezförmig ausgebildet, der Kolbenkopf liegt axial an einer Anschlagschulter des Trägers an.

Ein mehrteiliger Kolbenkopf mit Verschleißring ist aus der DE 203 09 181 A1 bekannt. Bei diesem bekannten Kolbenkopf wird ein erstes, axial rückwärtigeres Kolbenteil mittels einer Bajonettverbindung am Träger befestigt, ein zweites, axial vorderes Kolbenteil mittels axialer Befestigungsschrauben am ersten Kolbenteil befestigt und ein Verschleißring im Bereich der Stoßfuge der beiden Teile vorgesehen. Ein solcher Bajonettverschluß ist auch aus der EP 0 525 229 A1 bekannt, wobei der bajonettartig aufgesteckte Kolbenkopf hier zusätzlich mittels einer Schraube gegen eine Radialbewegung gesichert wird

Aus der DE 299 05 902 U1 ist eine Befestigung eines Kolbenkopfes an einem Kolbenkopfträger bekannt, die mittels einer koaxial im Inneren des Kolbenkopfträgers angeordneten Schraube erfolgt, die in ein Gewinde des Kolbenkopfes eingreift.

Nachteilig an diesem Stand der Technik ist der teilweise schwierige Abbau der Kolbenköpfe von den Trägern nach längerer Betriebszeit und deren ungenügend starke Befestigung.

Um die Aufgabe eines einfacheren Abbaus der ausreichend stark befestigten Kolbenköpfe von den Trägern nach längerer Betriebszeit zu lösen, schlägt die Erfindung die in Anspruch 1 beschriebene Merkmalskombination vor, wonach: der Kolbenkopf nicht unmittelbar am Kolbenkopfträger mittels einer, beiden Bauteilen zugeordneter Verbindungsvorrichtung befestigbar ausbildet ist, sondern der Kolbenkopf und das koaxiale Befestigungsteil zueinander komplementäre Gewinde, beide insbesondere metrische Gewinde, zur feinstufigen Veränderung einer gemeinsamen wirksamen axialen Länge (L) von Kolbenkopf und koaxialem Befestigungsteil aufweisen, sodaß Kolbenkopf und Befestigungsteil mittels der Gewinde zwischen sich einen Abschnitt des Kolbenkopfträgers klemmend sind, wobei Kolbenkopf und Befestigungsteil eine sie befestigende Klemmkraft in wenigstens einen Anschlag des Kolbenkopfträgers einbringend sind, wobei das Befestigungsteil ein schwimmend auf einem Kolbenkopfträger gelagerter Gewindering mit Außengewinde ist und der Kolbenkopf ein korrespondierendes Innengewinde aufweist. Mit sehr großem Vorteil schlägt die Erfindung vor, den Kolbenkopf nicht unmittelbar am Kolbenkopfträger mittels einer, beiden Bauteilen zugeordneten, Verbindungsvorrichtung zu befestigen. Vielmehr erfolgt die Befestigung indirekt durch eine feinstufige Veränderung der gemeinsamen wirksamen Länge zweier Bauteile des Kolbenkopfes, die mehr oder weniger zwischen sich einen Abschnitt eines Kolbenkopfträgers klemmen. Dies hat den Vorteil, dass der Kolbenkopfträger konstruktiv einfachst ausgestaltet sein kann, er muss lediglich einen einfach zu realisierenden Anschlag zur Klemmkrafteinleitung und damit zur Klemmung des Kolbenkopfes aufweisen. Dieser Anschlag könnte beispielsweise ein radialer Vorsprung sein. Weiter schlägt die Erfindung vor, dass die Vorrichtung zueinander komplementäre Gewinde an Kolbenkopf und Befestigungsteil aufweist. Ein Gewinde ist eine konstruktiv besonders einfache Lösung der erforderlichen feinstufigen Veränderbarkeit der beiden Kolbenkopfteile. Ein Gewinde kann mit Vorteil sowohl kraft- als auch formschlüssig arbeiten und durch Gestaltung seiner Geometrie auch besonders selbsthemmend sein, beispielsweise bevorzugt in Form eines metrischen Gewindes aber auch in Form eines Trapezgewindes. Schließlich schlägt die Erfindung vor, dass das Befestigungsteil ein schwimmend auf einem Kolbenkopfträger gelagerter Gewindering mit Außengewinde ist und der Kolbenkopf ein korrespondierendes Innengewinde aufweist, wobei beide insbesondere als metrisches Gewinde ausgebildet sind, so daß_die Konstruktion nochmals vereinfacht ist. Die Gewinde beider Bauteile greifen ineinander und ziehen den Gewindering bei Betätigung feinstufig an den Kolbenkopf heran, so dass sich die Gesamtlänge verkürzt.

Es ist dabei vorteilhaft, wenn der Kolbenkopf auf einer stirnseitigen Andruckfläche des Kolbenkopfträgers aufliegt, bevor der Gewindering in seine Klemmposition bewegt ist. Der Gewindering wird erfindungsgemäß einfach über einen Kolbenkopfträger geschoben, wobei sein Verstellweg in axial rückwärtiger Richtung beliebig groß gewählt sein kann. Der Gewindering gleitet auf dem Trägerkörper schwimmend und axial vorwärts maximal bis zu einem Anschlag. Hierbei können die Toleranzen von Gewindering und Kolbenkopfträger zueinander auch so gering gewählt werden, dass eine axiale Verschiebbarkeit entlang der Längsachse des Kolbenkopfträgers von Hand eher ausgeschlossen ist. Mit großem Vorteil führt diese Ausgestaltung auch dazu, dass ein vom Bediener nicht vollständig angezogenes Gewinde trotz fehlender Klemmung nicht zu einer Loslösung des Kolbenkopfes vom Träger führt. Ein solch axial beweglicher, loser Kolbenkopf liegt bei der Druckbewegung an der stirnseitigen Andruckfläche des Kolbenkopfträgers auf, die Anpress- und Haltedrücke werden ohne Spiel erbracht Die Rückwärtsbewegung des Druckgußkolbens kann zwar zu einer axialen Entfernung von stirnseitiger Andruckfläche des Kolbenkopfträgers und der inneren Stirnseite des Kolbenkopfes führen, diese axiale Bewegung ist jedoch durch den Anschlag am Kolbenkopfträger begrenzt, an dem der Gewindering zu liegen kommt. So ist auf einfache Weise sichergestellt, dass selbst eine Fehlmontage stets eine sichere Arbeitsposition des Druckgußkolbens ermöglicht und sich der erfindungsgemäße Druckgußkolbenkopf nicht vom Kolbenkopfträger lösen kann.

Die Verstellbarkeit wird erfindungsgemäß besonders vereinfacht, wenn das Befestigungsteil auf seiner radial äußeren Oberfläche polygonal ausgebildet ist. Hierdurch können beispielsweise Ring- oder Maulschlüssel am Gewindering angreifen und diesen mit definiertem Drehmoment anziehen oder lösen.

In Ausgestaltung der Erfindung ist vorgesehen, dass das Befestigungsteil vergütet, insbesondere auf seiner dem Anschlag zugewandten Seite vergütet ausgebildet ist. Das vorzugsweise aus Stahl oder einer Cu-Legierung bestehende Befestigungsteil ist dann besonders dauerhaft verwendbar. Die erforderliche Klemmkraft führt bei einer vergüteten Oberfläche nicht dazu, dass das Material des Befestigungsteils bei mehrmaliger Klemmung irreversibel gestaucht oder abgeschert wird.

Ist der Kolbenkopf mehrteilig ausgebildet, kann er mit besonderem Vorteil auf die jeweils relevanten herrschenden Umgebungsbedingungen angepasst werden, beispielsweise indem unterschiedliche Bauteile aus unterschiedlichen Materialien bestehen.

In Ausgestaltung der Erfindung ist vorgesehen, dass der Kolbenkopf aus einer Cu-Legierung besteht. Derartige Cu-Legierungen sind hochwärmeleitfähig und können verschleißresistent gebildet sein. Diesbezüglich wird auf die Cu-Legierungen der Anmelderin verwiesen.

Vorteilhaft ist auch die Weiterbildung der Erfindung, wonach der Kolbenkopf einen oder mehrere auch lösbar an ihm befestigte Verschleißringe aufweist, insbesondere auch durch Laserauftragsschweißen stoffschlüssig mit dem Kolbenkopfkörper verbundene Verschleißringe aufweist. Hierdurch ist der erfindungsgemäße Druckgusskolben besonders haltbar und gleichzeitig mit hoher Wärmeleitfähigkeit ausgestattet. Hierzu gehört auch die Maßnahme, wonach die äußere Mantelfläche des Kolbenkopfes durch galvanischen Materialauftrag verschleißresistent ausgestaltet wird. Zusätzliche Verschleißringe können dann mit Vorteil entfallen, sie können jedoch auch vorhanden sein, eventuell materialsparend geringer dimensioniert.

Ein Ausführungsbeispiel der Erfindung wird nachstehend anhand der einzigen Figur der Zeichnung näher erläutert. Hierbei zeigt:
- Fig. 1:: einen skizzenhaften Querschnitt durch eine erfindungsgemäße Ausführungsform

Figur 1 zeigt einen Teilbereich eines Druckgußkolbens, nämlich einen um 120° gewinkelten Längsschnitt durch einen Kolbenkopf 1 und einen Kolbenkopfträger 3.

Letzterer ist auf einer nicht dargestellten Kolbenstange befestigt, die in die koaxiale Öffnung des Kolbenkopfträgers 3 eingreift. Der Kolbenkopfträger 3 weist in seinem Inneren einen koaxialen Kanal 11 zur Führung eines Kühlmediums auf. Dieses tritt im Bereich der Stirnfläche 12 des Kolbenkopfträgers 3 aus und beaufschlagt die innere Stirnfläche 13 des Kolbenkopfes 1. Von dort strömt es radial in vier Kanälen der Stirnseite des Kolbenkopfträgers 3 auswärts und anschließend entlang der inneren Mantelfläche des Kolbenkopfes 1 axial rückwärts, bis es wiederum in den Kolbenkopfträger 3 eintritt und dort abgeführt wird. Dies erfolgt über axial/radial geneigte Durchgangsbohrungen von der Kolbenträgeraussen- in dessen Innenseite. In der Schnittebene sind auch zwei radiale Führungsringe 14 für einen zwischen diesen geführten O-Ring 2. Ein Anschlag 6 ist am Kolbenkopfträger 3 als radial umlaufender Steg mit einer Anschlagschulter 15 ausgebildet.

Der einteilige Kolbenkopf 1 aus einer Cu-Legierung weist in seinem axial vorderen Bereich eine Stirnfläche auf, die radial eingezogen ist. Im Übergangsbereich von Stirn- zu Mantelfläche kann ein Verschleißring vorgesehen sein, beispielsweise stoffschlüssig aufgetragen mittels Laserauftragsschweißens oder formschlüssig in eine Ringnut eingepaßt oder thermisch aufgeschrumpft oder anderweitig befestigt. Im seinem axial rückwärtigen Bereich weißt der Kolbenkopf 1 ein Innengewinde 9 auf. Dieses übergreift ein komplementäres Außengewinde 8 des koaxialen Befestigungsteils 4, wobei beide Gewinde als metrische Gewinde ausgebildet sind. Erfindungsgemäß denkbar ist auch eine Ausgestaltung der Gewinde als radial und axial unterbrochene Gewinde, auch Trapezgewinde, so daß der Gewindering 4 zunächst bis fast an den Anschlag 6 heranschiebbar ist, wobei sich die Gewindeabschnitte durchsetzen. Erst zur Klemmung mittels einer radialen Schraubbewegung greifen die Gewindegänge ineinander und ermöglichen so die Aufbringung einer Klemmkraft. Der Gewindering 4 ist schwimmend auf der Außenfläche des Kolbenträgers 3 gelagert. Sein axialer Weg ist nach vorne durch den Anschlag 6 begrenzt, nach hinten durch die äußere Form des nicht dargestellten Kolbenträgers. Der Gewindering 4 wird vor der Montage des erfindungsgemäßen Kolbenkopfes 1 einfach von hinten auf den Kolbenträger 3 aufgeschoben. Er weist auf seiner radial äußeren Oberfläche 10 eine Polygonstruktur auf, die durch einen Maulschlüssel greifbar ist und über die die Kraft zur festen Verschraubung mit dem Kolbenkopf 1 eingeleitet wird.

Zur klemmenden Befestigung des erfindungsgemäßen Kolbenkopfes 1 wird letzterer von vorne auf den Kolbenkopfträger 3 geschoben und axial rückwärtig mit dem Gewindering 4 in Eingriff gebracht. Mittels eines Maulschlüssels wird dann der Gewindering 4 in das Innengewinde 9 geschraubt, so daß sich die wirksame Gesamtlänge L des Kolbenkopfes verringert, die demnach aus der additiven wirksamen Gesamtlänge von Kolbenkopf 1 und Gewindering 4 gebildet ist. Durch die feinstufige Schraubbewegung wird die vergütete Seite 16 des Gewinderings 4 gegen die Anschlagschulter 15 des Anschlags 6 klemmend gezogen. Die Anschlagschulter 15 kann dabei auch anders als rechtwinklig zur Mantelfläche des Kolbenträgers 3 gewinkelt ausgebildet sein, sie könnte ebenfalls in einer anderen Querschnittsform als der eines Steges ausgebildet sein. Hier wären auch schwalbenschwanzartige Formen denkbar. Konstruktiv besonders einfach ist die Ausbildung als im Querschnitt rechteckiger Steg. Der Gewindering 4 ist dabei in seiner Dicke bei diesem Ausführungsbeispiel so gewählt, daß diese mit der durch die Führungsringhöhe definierten Mantelebene des Kolbenkopfträgers 3 fluchtet. Erfindungsgemäß kann dessen Dicke auch etwas geringer sein, so daß ein radial einwärts gerichteter Zug auf den Kolbenkopf 1 ausgeübt wird, der diesen noch stärker am Kolbenkopfträger 3 befestigt.

### BEZUGSZEICHENLISTE

- 1.: Kolbenkopf
- 2.: O-Ring
- 3.: Kolbenkopfträger
- 4.: Befestigungsteil
- 5.: Vorrichtung
- 6.: Anschlag
- 7.: Gewindering
- 8.: Außengewinde
- 9.: Innengewinde
- 10.: radial äußere Oberfläche
- 11.: koaxialer Kanal
- 12.: Stirnfläche
- 13.: innere Stirnfläche
- 14.: radialer Führungsring
- 15.: Anschlagschulter
- 16.: Gehärtete Seite

## Patentansprüche

1. Vorrichtung zur Befestigung eines Kolbenkopfes (1) auf einem Kolbenkopfträger (3) einer Druckgießmaschine umfassend Kolbenkopf (1), koaxiales Befestigungsteil (4) und Kolbenkopfträger (3), wobei der Kolbenkopf (1) nicht unmittelbar am Kolbenkopfträger (3) mittels einer, beiden Bauteilen zugeordneter Verbindungsvorrichtung befestigbar ausbildet ist, sondern der Kolbenkopf (1) und das koaxiale Befestigungsteil (4) zueinander komplementäre Gewinde (5), beide insbesondere metrische Gewinde, zur feinstufigen Veränderung einer gemeinsamen wirksamen axialen Länge (L) von Kolbenkopf (1) und koaxialem Befestigungsteil (4) aufweisen, sodaß Kolbenkopf (1) und Befestigungsteil (4) mittels der Gewinde (5) zwischen sich einen Abschnitt des Kolbenkopfträgers (3) klemmend sind, wobei Kolbenkopf (1) und Befestigungsteil (4) eine sie befestigende Klemmkraft in wenigstens einen Anschlag (6) des Kolbenkopfträgers (3) einbringend sind , **dadurch gekennzeichnet,** das Befestigungsteil (4) ein schwimmend auf einem Kolbenkopfträger (3) gelagerter Gewindering (7) mit Außengewinde (8) ist und der Kolbenkopf (1) ein korrespondierendes Innengewinde (9) aufweist.

2. Druckgußkolbenkopf (1) gemäß Anspruch 1, **dadurch gekennzeichnet, dass** das Befestigungsteil (4) auf seiner radial äußeren Oberfläche (10) polygonal ausgebildet ist.

3. Druckgußkolbenkopf (1) gemäß einem der vorherigen Ansprüche,
**dadurch gekennzeichnet, dass** das Befestigungsteil (4) vergütet ist, insbesondere auf seiner einem Anschlag (6) zugewandten Seite vergütet ausgebildet ist.

4. Druckgußkolbenkopf (1) gemäß einem der vorherigen Ansprüche,
**dadurch gekennzeichnet, dass** der Kolbenkopf (1) mehrteilig ausgebildet ist.

5. Druckgußkolbenkopf (1) gemäß einem der vorherigen Ansprüche,
**dadurch gekennzeichnet, dass** der Kolbenkopf (1) aus einer Cu-Legierung besteht.

6. Druckgußkolbenkopf (1) gemäß einem der vorherigen Ansprüche,
**dadurch gekennzeichnet, dass** er einen oder mehrere auch lösbar an ihm befestigte Verschleißringe aufweist, insbesondere auch durch Laserauftragsschweißen stoffschlüssig mit dem Kolbenkopfkörper verbundene Verschleißringe aufweist und/oder dass seine äußere Mantelfläche mittels galvanischem Materialauftrag verschleißfest ausgestaltet ist.

## Claims

1. A device for fixing a piston head (1) on a piston head carrier (3) of a die-casting machine comprising a piston head (1), a coaxial fixing part (4) and a piston head carrier (3), wherein the piston head (1) is constituted capable of being fixed not directly on the piston head carrier (3) by means of a connecting device assigned to the two components, but rather the piston head (1) and the coaxial fixing part (4) comprise mutually complementary threads (5), both in particular metric threads, for the finely graduated adjustment of a common effective axial length (L) of the piston head (1) and the coaxial fixing part (4), so that the piston head (1) and the fixing part (4) clamp between them a portion of the piston head carrier (3) by means of the thread (5), wherein the piston head (1) and the fixing part (4) introduce a clamping force that fixes them into at least one stop (6) of the piston head carrier (3), **characterised in that** the fixing part (4) is a threaded ring (7) with an external thread (8) mounted in a floating manner on the piston head carrier (3) and the piston head (1) comprises a corresponding internal thread (9).

2. A die-cast piston head (1) according to claim 1, **characterised in that** the fixing part (4) is constituted as a polygon on its radially outer surface (10).

3. The die-cast piston head (1) according to any one of the preceding claims, **characterised in that** the fixing part (4) is hardened and tempered, in particular is constituted hardened and tempered on its side facing a stop (6).

4. The die-cast piston head (1) according to any one of the preceding claims, **characterised in that** the piston head (1) is constituted in a multipart manner.

5. The die-cast piston head (1) according to any one of the preceding claims, **characterised in that** the piston head (1) is made of a Cu alloy.

6. The die-cast piston head (1) according to any one of the preceding claims, **characterised in that** it comprises one or more sealing rings also fixed detachably to it, in particular also comprises sealing rings connected by laser deposition welding in a firmly bonded manner to the piston head body and/or that its outer lateral surface is constituted wear-resistant by means of a galvanic material deposit.

## Revendications

1. Dispositif de fixation d'une tête de piston (1) sur un support de tête de piston (3) d'une machine de coulage sous pression comprenant une tête de piston (1), une pièce de fixation coaxiale (4) et un support de tête de piston (3), dans lequel la tête de piston (1) est conçue en pouvant de ne pas être fixée directement sur le support de tête de piston (3) au moyen d'un dispositif de liaison attribué aux deux pièces, mais que la tête de piston (1) et la pièce de fixation coaxiale (4) présentent des filets (5) complémentaires entre eux, tous deux étant en particulier des filets métriques, pour la modification par incréments fins d'une longueur axiale (L) active commune de la tête de piston (1) et de la pièce de fixation coaxiale (4), de sorte que la tête de piston (1) et la pièce de fixation (4), au moyen des filets (5), bloquent entre elles un tronçon du support de tête de piston (3), dans lequel la tête de piston (1) et la pièce de fixation (4) font pénétrer une force de serrage les fixant, dans au moins une butée (6) du support de tête de piston (3), **caractérisé en ce que** la pièce de fixation (4) est une bague filetée (7) avec un filetage mâle (8) disposée flottante sur un support de tête de piston (3), et la tête de piston (1) présente un filetage femelle (9) correspondant.

2. Tête de piston coulée sous pression (1) selon la revendication 1, **caractérisée en ce que** la pièce de fixation (4) est conçue polygonale sur sa surface extérieure radiale (10).

3. Tête de piston coulée sous pression (1) selon l'une des revendications précédentes, **caractérisée en ce que** la pièce de fixation (4) est trempée et revenue, en particulier, est trempée et revenue sur son côté tourné vers une butée (6).

4. Tête de piston coulée sous pression (1) selon l'une des revendications précédentes, **caractérisée en ce que** la tête de piston (1) est conçue en plusieurs parties.

5. Tête de piston coulée sous pression (1) selon l'une des revendications précédentes, **caractérisée en ce que** la tête de piston (1) est composée d'un alliage de Cu.

6. Tête de piston coulée sous pression (1) selon l'une des revendications précédentes, **caractérisée en ce qu'**elle présente une ou plusieurs bague(s) d'usure fixée(s) de façon amovible sur elle, en particulier également des bagues d'usure reliées au corps de tête de piston par adhérence de matière par soudage par application laser et/ou que sa surface d'enveloppe extérieure est conçue en étant résistante à l'usure au moyen d'une application de matériau galvanique.
